# EUROPÄISCHE PATENTSCHRIFT

(11) **EP 3 770 107 B1**
(45) Veröffentlichungstag und Bekanntmachung des Hinweises auf die Patenterteilung: **24.12.2025**
(21) Anmeldenummer: 20187180.3
(22) Anmeldetag: 22.07.2020
(51) Int. Cl.: B66F 9/06, B66F 9/075, B66F 9/24

(54) **FLURFÖRDERZEUG MIT EINER ASSISTENZEINRICHTUNG**
INDUSTRIAL TRUCK WITH AN ASSISTANCE DEVICE
CHARIOT DE MANUTENTION DOTÉ D'UN DISPOSITIF D'AIDE

(30) Priorität: 24.07.2019 DE 102019120021
(43) Veröffentlichungstag der Anmeldung: 27.01.2021
(73) Patentinhaber: Jungheinrich Aktiengesellschaft, 22047 Hamburg (DE)
(72) Erfinder: Bistry, Hannes, 25421 Pinneberg (DE); Rolink, Jérôme, 23843 Bad Oldesloe (DE); Wetegrove, Ralf, 22850 Hamburg (DE)
(74) Vertreter: Hauck Patent- und Rechtsanwälte PartmbB

(56) Entgegenhaltungen:
- EP-A1- 1 408 001
- WO-A1-2004/044609
- WO-A1-2018/194765
- CN-U- 203 411 297
- DE-A1- 102004 047 209
- US-A1- 2003 044 047
- US-A1- 2016 138 247
- US-A1- 2018 120 465

## Beschreibung

Die vorliegende Erfindung betrifft ein Flurförderzeug, das mit einem Antriebsteil und einem Lastteil ausgestattet ist, wobei das Lastteil ein höhenverstellbares Lasttragmittel aufweist. Ferner weist das Flurförderzeug eine Assistenzeinrichtung auf.

Flurförderzeuge mit Assistenzeinrichtungen sind hinlänglich bekannt und werden in zunehmendem Umfang eingesetzt. Die Assistenzeinrichtungen sind meistens für eine oder mehrere genau definierte Fahrzeugaufgaben oder -funktionen vorgesehen. Sie können diese Funktionen dabei automatisch ausführen oder den Fahrer des Fahrzeugs bei der Ausführung der Funktion unterstützen.

Insbesondere mit dem Einsatz von teilweise oder vollständig autonom fahrenden Fahrzeugen, AGV (= Automated Guided Vehicles) sind Assistenzeinrichtungen von besonderer Bedeutung. Autonom fahrende Fahrzeuge bewegen sich eigenständig im Raum, wobei sie auf feste, räumlich nicht veränderliche Referenzpunkte für ihre Orientierung zurückgegreifen.

Aus CN 203 411 297 U ist ein elektrischer Gabelstapler bekannt geworden, der hydraulisch betrieben wird. Zur Steuerung des Fahrzeugs ist ein Radarsensor vorgesehen, der einen Abstand unterhalb des höhenverstellbaren Lasttragmittels erfasst, es wird also der Abstand beispielsweise zu einem Regalboden beim Absetzen der Last erfasst. Diese Abstandsmessung steuert die hydraulische Hubeinrichtung, um eine zu große Kraft nach unten beim Absetzen zu vermeiden.

Aus DE 10 2004 047 209 A1 ist eine Sicherheitsüberwachung für Transportfahrzeuge bekannt geworden. Hierbei wird in einem Bereich um das Transportfahrzeug überwacht. Für das Fahrzeug ist ein Sichtfeld definiert, in dem eine 3D-Vermessung erfolgt.

Aus WO 2004/0 44 609 A1 ist ein Verfahren und System zum Materialtransport bekannt geworden, bei denen ein Radar eingesetzt wird. Hierbei orientiert sich das Fahrzeug an raumfest angebrachten Antwortgebern, die einen einfallenden Strahl reflektieren und somit dem Fahrzeug die Möglichkeit geben, sich unter Berücksichtigung des Winkels des reflektierten Strahls im Raum zu orientieren.

Aus US 2016/138247 A1 ist eine Arbeitsmaschine bekannt, bei der Radar zur Unterstützung für den Fahrer eingesetzt wird. Das System stellt für den Benutzer Informationen im Hinblick auf die aktuelle Position eines Bauteils, das für den Fahrer nicht einsehbar ist, zur Verfügung. Für die Aufnahme von Paletten mit einem Lasttragmittel wird eine Bildverarbeitung vorgeschlagen, bei der abhängig vom Lenkwinkel die Trajektorien der Gabelspitze ermittelt werden.

Aus WO 2018/194765 A1 ist ein Verfahren und System zur Detektion, Erkennung und Lokalisierung von Paletten bekannt. Das System basiert auf einer Bildanalyse der Kanten. Um potenziell weitere Paletten zu entdecken, wird zusätzlich Radar verwendet.

Aus US 2018/120465 A1 ist ein Flurförderzeug bekannt, das zwei Näherungssensoren in seinen Lastarmspitzen besitzt. Zusätzlich werden die Näherungssensoren durch weitere Näherungssensoren unterstützt, die entlang den Lastarmen angeordnet sind.

Darüber hinaus offenbart das Dokument EP1408001A1 ein Flurförderzeug mit den Merkmalen des Oberbegriffs des Anspruchs 1.

Der Erfindung liegt die Aufgabe zugrunde, ein Flurförderzeug bereitzustellen, das mit einfachen Mitteln eine Relativposition zwischen Lasttragmittel und Last oder Lagerposition bestimmen kann.

Erfindungsgemäß wird die Aufgabe durch ein Flurförderzeug mit den Merkmalen aus Anspruch 1 gelöst. Vorteilhafte Ausgestaltungen bilden die Gegenstände der Unteransprüche.

Das erfindungsgemäße Flurförderzeug ist mit einem Antriebsteil und einem Lastteil ausgestattet. Das Lastteil besitzt ein höhenverstellbares Lasttragmittel. Hierbei kann es sich um ein für den Niederhub oder für einen Hochhub ausgelegtes Lasttragmittel handeln. An dem höhenverstellbaren Lasttragmittel ist mindestens ein Radarsensor vorgesehen, der auf eine aufzunehmende Last, also in einen Bereich vor dem Lasttragmittel gerichtet ist. Der Radarsensor erfasst eine Vielzahl von Abständen zu der aufzunehmenden Last. Eine Relativposition von Lasttragmittel und aufzunehmenden Last wird aus den erfassten Abständen ermittelt und für eine Assistenzeinrichtung zur Verfügung gestellt. Dieser für die Lastaufnahme formulierte Gedanke kommt erfindungsgemäß ebenso beim Absetzen einer Last zum Tragen. Auch hier ist an dem Lasttragmittel mindestens ein Radarsensor vorgesehen, der auf eine Lagerposition ausgerichtet ist. Eine Vielzahl von Abständen zu der Lagerposition wird von dem Radarsensor erfasst. Aus den erfassten Abständen wird eine Relativposition von Lasttragmittel und Lagerposition ermittelt und an eine Assistenzeinrichtung weitergeleitet. An dem erfindungsgemäßen Verfahren ist der Gedanke wesentlich, dass hier in den Bereich vor dem Lasttragmittel mittels eines Radarsensors geschaut wird und Abstände zu der aufzunehmenden Last und/oder einer Lagerposition für eine Assistenzeinrichtung erfasst werden. Hierdurch erfolgt eine zuverlässige relative Positionsbestimmung des Lasttragmittels zu der aufzunehmenden Last und/oder der Lagerposition, wodurch eine genaue Handhabung der Last möglich ist. Im Hinblick auf das Assistenzsystem ist zu berücksichtigen, dass dieses entweder für die Lastaufnahme oder für die Lastabgabe ausgelegt sein kann, selbstverständlich kann das Assistenzsystem die ermittelten Relativpositionen auch bei der Lastaufnahme und bei dem Lastabsetzen verwenden. In einer bevorzugten Ausgestaltung ist das Antriebsteil mit Bedienelementen für das Lasttragmittel und für das Flurförderzeug ausgestattet. Die Assistenzeinrichtung ist als eine anzeigende Assistenzeinrichtung ausgebildet. In dieser Ausgestaltung wird der Bedienperson die Relativposition in den Bedienelementen angezeigt. Eine den Bedienelementen entsprechende Darstellung erlaubt es, mit einem Bedienelement eine Funktion in einer bestimmten Richtung R auszuführen, wobei die Assistenzeinrichtung in ihrer Darstellung eine entsprechende Darstellung für R bzw. für die Betätigung des Bedienelements in Richtung R anzeigt. Sind beispielsweise Bedienelemente für hoch, runter, rechts, links an dem Lasttragmittel, so zeigt die Anzeige der Assistenzeinrichtung Pfeile mit hoch, runter, rechts, links so an, wie die Bedienelemente zu betätigen sind, um die gewünschte Position zu erreichen. Eine solche anzeigende Lasteinrichtung kann vorteilhaft sowohl bei der Lastaufnahme als auch bei dem Absetzen der Last in der Lagerposition eingesetzt werden.

In einer bevorzugten Weiterbildung ist die Assistenzeinrichtung als eine teilautomatisierte Assistenzeinrichtung ausgebildet. Teilautomatisierte Assistenz liegt vor, wenn Lasttragmittel und/oder das Flurförderzeug insgesamt für eine Lastaufnahme oder eine Lastabgabe durch die Assistenzeinrichtung gesteuert wird, sobald die Bedienperson das entsprechende Bedienelement zur Freigabe betätigt. Hier ist es so, dass im teilautomatisierten Betrieb die Betätigung des Bedienelementes lediglich eine Freigabe auslöst und die genaue Steuerung für die Betätigung des Bedienelementes durch die teilautomatisierte Assistenzeinrichtung erfolgt; die Bedienperson gibt beispielsweise über das Bedienelement die Funktion frei, das teilautomatisierte Bedienelement steuert die Funktion des Hebens oder Absetzens in Höhe, Geschwindigkeit, Beschleunigung etc. Zusätzlich kann für die teilautomatisierte Assistenzeinrichtung vorgesehen sein, dass eine manuelle Betätigung des Bedienelements unterbrochen wird, wenn eine Lastaufnahme oder das Absetzen der Last erfolgen kann. Die teilautomatisierte Assistenzeinrichtung überwacht somit die Steuerung durch die Bedienperson und greift in die Steuerung ein, wenn die Gefahr besteht, dass eine manuelle Übersteuerung erfolgt. Das Unterbrechen der Bedienung schließt den Fall mit ein, dass bei Annäherung an die Sollposition in die Bediengeschwindigkeit eingegriffen wird und diese sich bei gleichbleibender Betätigung des Bedienelements beispielsweise reduziert oder auch erhöht.

Ferner kann die teilautomatisierte Assistenzeinrichtung dazu ausgebildet sein, die manuell betätigte Bedienung auf einen Maximalwert zu begrenzen, wobei die Bedienperson davon abweichende kleinere Werte frei ansteuern kann. Dies erlaubt es der Bedienperson, in beispielsweise unübersichtlichen Situationen langsamer zu steuern, als dies maximal für die teilautomatisierte Assistenzeinrichtung möglich wäre. Die verlangsamte Steuerung ist gleichermaßen beim Ein- und beim Auslagern von Vorteil.

In einer weiteren Ausgestaltung der teilautomatisierten Assistenzeinrichtung ist diese dazu ausgebildet, bei einem nichtproportional steuerbaren Bedienelemente, beispielsweise einem Bedienelement, das nur einen Ein- und einen Aus-Zustand kennt, die Geschwindigkeit der von dem Bedienelement vorgegebenen Steuerung entsprechend der Relativposition gewählt ist. Ein nichtproportional steuerbares Bedienelement ist beispielsweise ein Taster oder ein Schalter, beispielsweise in Form eines Kipp-, Dreh- oder Schiebeschalters. Der teilautomatisierte Betrieb stellt dann sicher, dass die Geschwindigkeit und/oder Beschleunigung, mit der eine Betätigung des nichtproportionalen steuerbaren Bedienelements umgesetzt wird, der erfassten Relativposition zwischen Lasttragmittel und Last oder Lagerposition entspricht.

In einer weiter bevorzugten Ausgestaltung ist die Assistenzeinrichtung als eine automatisierte Assistenzeinrichtung ausgebildet. Die automatisierte Assistenzeinrichtung steuert das Lasttragmittel und/oder das Flurförderzeug insgesamt für eine Lastaufnahme oder das Absetzen einer Last, wenn die Bedienperson nicht den automatischen Betrieb abbricht. Für den automatischen Betrieb ist es je nach Relativposition erforderlich, dass das Lasttragmittel beispielsweise zum Heben und Senken und das Flurförderzeug insgesamt beispielsweise zum Ausrichten des Lasttragmittels angesteuert wird.

In einer besonders bevorzugten Ausgestaltung handelt es sich um ein selbstfahrendes Flurförderzeug, das entsprechend seiner Position im Raum insbesondere in Richtung und Geschwindigkeit gesteuert wird, wobei die Assistenzeinrichtung korrigierend in die automatische Steuerung für eine Lastaufnahme eingreift. Die bereits bestehende Steuerung des selbstfahrenden Flurförderzeugs im Raum wird durch eine automatische Steuerung ergänzt, die auf Relativposition zusätzlich für eine bessere Orientierung zurückgreift. Dies erlaubt es dem selbstfahrenden Fahrzeug, sich auch in Umgebungen, die beispielsweise eine Vielzahl von nicht in einer Raumdarstellung berücksichtigten Hindernissen besitzt, zurecht zu finden.

Die Erfindung wird an dem Beispiel eines selbstfahrenden Flurförderzeugs näher erläutert. Es zeigen:
- Fig. 1: eine schematische Ansicht eines autonom fahrenden Fahrzeugs von der Seite,
- Fig. 2: eine perspektivische Detailansicht eines Auslagervorgangs und
- Fig. 3: eine perspektivische Detailansicht eines Einlagervorgangs.

Fig. 1 zeigt ein selbstfahrendes Flurförderzeug 10, das ein Antriebsteil 12 und ein Lastteil 14 besitzt. Das Lastteil 14 besitzt ein Hubgerüst 16 an dem eine Lastgabel 18 in der Höhe verstellbar ist. Das Lastteil 14 besitzt zudem Radarme 20, mit denen das Fahrzeug sich abstützt. An dem Lastteil 14 ist zudem eine Kommunikationseinrichtung 22 vorgesehen, über die das Fahrzeug mit einer übergeordneten Steuerung in Verbindung steht. Über die übergeordnete Steuerung (nicht dargestellt) können Signale zu Fahraufträgen, Position und Zustand des Fahrzeugs und der Ware, sowie weitere für den Betrieb wichtige Aspekte ausgetauscht werden.

Das Antriebsteil 12 besitzt eine schematisch dargestellte Bedieneinheit 24, über die eine am Fahrzeug stehende Bedienperson die Steuerung ausführen oder bei einer teil- oder vollständig automatisierten Steuerung in diese eingreifen kann.

An dem Lasttragmittel 18 ist ein Radarsensor 26 vorgesehen, der Abstandswerte in Richtung A erfasst. Bei dem Radarsensor 26 handelt es sich bevorzugt um einen Millimeterwellen-Radarsensor, dessen Radarwellen auch feine Strukturen im Bereich von Zentimetern auflösen kann. Diese feine Auslösung durch den Millimeterwellen-Radarsensor besitzt gerade bei der relativen Positionsbestimmung besondere Vorteile, da auch die relative Lage der Last zu dem Lasttragmittel erfasst werden kann. Befindet sich beispielsweise eine Palette in einer schrägen Position relativ zu der Längserstreckung der Lastgabeln, so erlaubt die feine Auflösung mit Millimeterwellen des Radarsensors, diesen Winkel zu erfassen und durch eine Ansteuerung des gesamten Fahrzeugs auszugleichen.

Fig. 2 zeigt beispielsweise in einer halbperspektivischen Ansicht, wie der Millimeterwellen-Radarsensor 26 mit seiner Abstandsmessung eine Palette 28 erfasst und aus den erfassten Abstandswerten die Position der Öffnung 30 ermittelt. Die Gabelzinke 18a kann so in ihrer Position relativ zu der Aufnahmeöffnung 30 gesteuert werden.

Fig. 3 zeigt eine ähnliche Situation beim Einlagern einer Palette 28. Der Millimeterwellen-Radarsensor 26 erfasst hier für das Einlagern eine seitliche Beschränkung durch einen vertikalen Regalträger. Der an der anderen Gabelzinke 18b vorgesehene, zweite Millimeterwellen-Radarsensor erfasst hier für den Einlagervorgang eine seitliche Begrenzung 32 durch eine bereits eingelagerte Palette. Auf diese Weise kann auch hier einer Assistenzeinrichtung bei der Einlagerung von Paletten eine Relativposition bereitgestellt werden, die ein sicheres und zuverlässiges Einlagern erlaubt.

Die von den Radarsensoren 26 gewonnenen Messwerte stellen sich als eine Punktewolke dar. Diese Punktewolke mit ihren Punkten wird ausgewertet, um die relative Position des Lastaufnahmemittels zum Lastaufnahmehilfsmittel bzw. zur Last zu bestimmen. Die relative Position liegt beispielsweise in kartesischen Koordinaten vor, zusätzlich kann die Orientierung der Last relativ zum Fahrzeug bestimmt werden. Die Verarbeitung dieser Information erfolgt durch die Assistenzeinrichtung.

Eine anzeigende Assistenzeinrichtung gibt dem Fahrer über ein Display Informationen über die Position der Gabeln des Lastaufnahmemittels relativ zur Last. Die Information kann beispielsweise durch Pfeile die erforderliche Positionskorrektur anzeigen. Korrekturvorschläge hinsichtlich der Staplerorientierung können ebenfalls gegeben werden, beispielsweise als Lenkrichtung oder Pfeil mit Drehrichtung des Fahrzeughecks. Auch andere graphische Visualisierungsformen sind möglich. Ebenfalls kann die anzeigende Assistenzeinrichtung auch akustische Signale abgeben, insbesondere zur Bestätigung, dass die Gabeln die Zielposition erreicht haben.

Bei einer Teilautomatisierung wird die Positionierung der Gabeln und/oder auch die Ausrichtung des Fahrzeughecks durch die Assistenzeinrichtung vorgenommen. Der Benutzer muss hierbei stets ein Bedienelement betätigt halten, um die Aktion freizugeben. Bevorzugt ist das zu betätigende Bedienelement der Funktion zugeordnet, die durch dessen Betätigung für den teilautomatischen Betrieb freigegeben ist. Eine Form der Teilautomatisierung liegt beispielsweise vor, wenn der Nutzer den Masthub betätigt und die Assistenzeinrichtung begrenzend eingreift, um den Masthub auf Zielhöhe anzuhalten. Analog hierzu könnte auch ein Seitenschub teilautomatisch ausgeregelt werden. In diesen Fällen wäre eine Kombination mit anzeigender Funktionalität, beispielsweise Pfeile zum Vorgeben der Richtung für den Bediener, sinnvoll, damit der Benutzer die Steuerung in die korrekte Richtung betätigt.

Eine Teilautomatisierung ist auch in der Form möglich, dass per ausgewähltem Steuerelement gesteuert wird, wobei hier zwischen proportionalen und nicht proportionalen Bedienelementen zu unterscheiden ist. Im Falle eines proportionalen Bedienelements begrenzt die Assistenzeinrichtung die maximale Geschwindigkeit proportional zu einer Auslenkung des Bedienelementes. Auf diese Weise kann der Nutzer, der die Operation ausführt, in unübersichtlichen Situationen sicher handeln. Sollte die Assistenzfunktion per nicht proportional steuerbarem Bedienelement erfolgen, beispielsweise durch einen Taster, einen Schalter oder einen Schieber, so gibt die Assistenzeinrichtung Geschwindigkeit und/oder Beschleunigung vor, mit der die Funktion des Bedienelements umgesetzt wird. Durch ein Loslassen des nicht proportionalen Bedienelementes kann dessen Betätigung unterbrochen werden.

Bei Vorliegen einer vollautomatischen Assistenzeinrichtung können zwei Fälle unterschieden werden: Im ersten Fall übernimmt temporär und/oder lokal die Assistenzeinrichtung die Steuerung des Fahrzeugs. In der zweiten Ausgestaltung greift die vollautomatisierte Assistenzeinrichtung in eine absolute Lagernavigation ein, mit der nach räumlich feststehenden Referenzpunkten gesteuert wird. Dies bedeutet, dass die vollautomatisierte Assistenzeinrichtung eine Korrekturgröße liefert, die zum Ausregeln eines Versatzes, beispielsweise durch eine ungenaue Lokalisierung des Fahrzeugs, eine ungenaue Positionierung der Palette oder Unebenheiten und weitere, nicht vorhergesehene Aspekte genutzt wird. Hierdurch wird das gesamte System robuster.

### Bezugszeichenliste

- 10: Flurförderzeug
- 12: Antriebsteil
- 14: Lastteil
- 16: Hubgerüst
- 18: Lastgabel
- 18a: Gabelzinke
- 18: Gabelzinke
- 20: Radarme
- 22: Kommunikationseinrichtung
- 24: Bedieneinheit
- 26: Radarsensor
- 28: Palette
- 30: Öffnung
- 32: Begrenzung

## Patentansprüche

1. Flurförderzeug (10) mit einem Antriebsteil (12), einem Lastteil (14), das mit einem höhenverstellbaren Lasttragmittel ausgestattet ist, und einer anzeigenden Assistenzeinrichtung, wobei das Antriebsteil (12) Bedienelemente für das Lasttragmittel und das Flurförderzeug (10) insgesamt aufweist, **dadurch gekennzeichnet, dass** an dem Lasttragmittel mindestens ein Radarsensor (26) vorgesehen ist, der auf eine aufzunehmende Last oder auf eine Lagerposition ausgerichtet ist und eine Vielzahl von Abständen zu dieser erfasst, wobei eine Position von Lasttragmittel relativ zu der aufzunehmenden Last bzw. Lagerposition aus den erfassten Abständen ermittelt und für die anzeigende Assistenzeinrichtung zur Verfügung gestellt wird, und dass die anzeigende Assistenzeinrichtung ausgebildet ist, einer Bedienperson die Relativposition in einer den Bedienelementen entsprechenden Darstellung anzuzeigen, wobei wenn mit dem Bedienelement eine Funktion in einer bestimmten Richtung (R) auszuführen ist, die Assistenzeinrichtung in ihrer Darstellung eine entsprechende Darstellung für die Betätigung des Bedienelements in Richtung (R) anzeigt.

2. Flurförderzeug (10) nach Anspruch 1, **dadurch gekennzeichnet, dass**
die Assistenzeinrichtung als eine teilautomatisierte Assistenzeinrichtung ausgebildet ist, die das Lasttragmittel und/oder das Flurförderzeug insgesamt für eine Lastaufnahme und/oder für ein Lastabsetzen steuert, wenn die Bedienperson das entsprechende Bedienelement zur Freigabe betätig.

3. Flurförderzeug (10) nach Anspruch 2, **dadurch gekennzeichnet, dass** die teilautomatisierte Assistenzeinrichtung dazu ausgebildet ist, eine manuell betätigte Bedienung zu unterbrechen, wenn eine Lastaufnahme und/oder Lastabsetzen erfolgen kann.

4. Flurförderzeug (10) nach Anspruch 2 oder 3, **dadurch gekennzeichnet, dass**
die teilautomatisierte Assistenzeinrichtung dazu ausgebildet ist, die manuell betätigte Bedienung auf einen Maximalwert zu begrenzen, wobei die Bedienperson davon abweichende, kleinere Werte ansteuern kann.

5. Flurförderzeug (10) nach einem der Ansprüche 2 bis 4, **dadurch gekennzeichnet, dass** die teilautomatisierte Assistenzeinrichtung dazu ausgebildet ist, bei einem nicht-proportional steuerbaren Bedienelement die Geschwindigkeit und/oder Beschleunigung der von dem Bedienelement vorgegebenen Steuerung entsprechend der Relativposition gewählt ist.

6. Flurförderzeug (10) nach einem der Ansprüche 1 bis 5, **dadurch gekennzeichnet, dass** die Assistenzeinrichtung als eine automatisierte Assistenzeinrichtung ausgebildet ist, die das Lasttragmittel und/oder das Flurförderzeug insgesamt für eine Lastaufnahme und/oder ein Lastabsetzen vollständig steuert, wenn die Bedienperson nicht den automatischen Betrieb abbricht.

7. Flurförderzeug (10) nach Anspruch 6, **dadurch gekennzeichnet, dass** es sich um ein selbstfahrendes Flurförderzeug handelt, das entsprechend seiner Position im Raum gesteuert wird, wobei die automatische Assistenzeinrichtung korrigierend in die automatische Steuerung für eine Lastaufnahme und/oder Lastabsetzen eingreift.

## Claims

1. Industrial truck (10) with a drive part (12), a load part (14) which is equipped with a heightadjustable load-carrying means, and an indicating assistance device, wherein the drive part (12) comprises control elements for the load-carrying means and the industrial truck (10) as a whole, **characterized in that** at least one radar sensor (26) is provided on the load-carrying means, which is directed at a load to be picked up or at a storage position and detects a plurality of distances thereto, wherein a position of the load-carrying means relative to the load to be picked up or storage position is determined from the detected distances and is made available to the indicating assistance device, and that the indicating assistance device is configured to display the relative position to an operator in a representation corresponding to the control elements, wherein if a function is to be executed in a specific direction (R) with the control element, the assistance device displays in its representation a corresponding representation for the actuation of the control element in direction (R).

2. Industrial truck (10) according to Claim 1, **characterized in that** the assistance device is configured as a semi-automated assistance device, which controls the load-carrying means and/or the industrial truck as a whole for a load pickup and/or for a load set-down when the operator actuates the corresponding control element for release.

3. Industrial truck (10) according to Claim 2, **characterized in that** the semi-automated assistance device is configured to interrupt a manually actuated operation when a load pickup and/or load set-down can take place.

4. Industrial truck (10) according to Claim 2 or 3, **characterized in that** the semi-automated assistance device is configured to limit the manually actuated operation to a maximum value, wherein the operator can select deviating, smaller values therefrom.

5. Industrial truck (10) according to one of Claims 2 to 4, **characterized in that** the semi-automated assistance device is configured, in the case of a non-proportionally controllable control element, such that the speed and/or acceleration of the control specified by the control element is selected according to the relative position.

6. Industrial truck (10) according to one of Claims 1 to 5, **characterized in that** the assistance device is configured as an automated assistance device, which completely controls the load-carrying means and/or the industrial truck as a whole for a load pickup and/or a load set-down if the operator does not terminate the automatic operation.

7. Industrial truck (10) according to Claim 6, **characterized in that** it is a self-propelled industrial truck which is controlled according to its position in space, wherein the automatic assistance device intervenes correctively in the automatic control for a load pickup and/or load set-down.

## Revendications

1. Chariot de manutention (10) comprenant une partie d'entraînement (12), une partie de charge (14) équipée d'un moyen de support de charge à hauteur réglable, et un dispositif d'aide à l'indication, dans lequel la partie d'entraînement (12) présente des éléments de commande pour le moyen de support de charge et le chariot de manutention (10) collectivement, **caractérisé en ce qu'**il est prévu au moins un capteur radar (26) sur le moyen de support de charge, lequel est orienté vers une charge à recevoir ou vers un emplacement de stockage et détecte une pluralité de distances par rapport à ceux-ci, dans lequel une position du moyen de support de charge par rapport à la charge à recevoir ou à l'emplacement de stockage est déterminée à partir des distances détectées et mise à disposition pour le dispositif d'aide à l'indication, et **en ce que**
le dispositif d'aide à l'indication est conçu pour indiquer à un opérateur la position relative dans une représentation correspondant aux éléments de commande, dans lequel, lorsqu'une fonction doit être exécutée à l'aide de l'élément de commande dans une direction déterminée (R), le dispositif d'aide indique une représentation correspondante pour l'actionnement de l'élément de commande dans la direction (R) dans sa représentation.

2. Chariot de manutention (10) selon la revendication 1, **caractérisé en ce que** le dispositif d'aide est conçu comme un dispositif d'aide partiellement automatisé, lequel pilote le moyen de support de charge et/ou le chariot de manutention (10) collectivement pour une réception de charge et/ou pour un dépôt de charge, lorsque l'opérateur actionne l'élément de commande correspondant pour l'activation.

3. Chariot de manutention (10) selon la revendication 2, **caractérisé en ce que** le dispositif d'aide partiellement automatisé est conçu pour interrompre une commande actionnée manuellement lorsqu'une réception de charge et/ou un dépôt de charge peuvent être effectués.

4. Chariot de manutention (10) selon la revendication 2 ou 3, **caractérisé en ce que** le dispositif d'aide partiellement automatisé est conçu pour limiter la commande actionnée manuellement à une valeur maximale, dans lequel l'opérateur peut actionner des valeurs inférieures s'écartant de celle-ci.

5. Chariot de manutention (10) selon l'une des revendications 2 à 4, **caractérisé en ce que** le dispositif d'aide partiellement automatisé est conçu pour, dans le cas d'un élément de commande pilotable de façon non proportionnelle, la vitesse et/ou l'accélération du pilotage prédéfini par l'élément de commande est sélectionnée en fonction de la position relative.

6. Chariot de manutention (10) selon l'une des revendications 1 à 5, **caractérisé en ce que** le dispositif d'aide est conçu comme un dispositif d'aide automatisé, lequel pilote entièrement le moyen de support de charge et/ou le chariot de manutention collectivement pour une réception de charge et/ou un dépôt de charge, lorsque l'opérateur n'arrête pas le fonctionnement automatique.

7. Chariot de manutention (10) selon la revendication 6, **caractérisé en ce qu'**il s'agit d'un chariot de manutention automoteur, lequel est piloté en fonction de sa position dans l'espace, dans lequel le dispositif d'aide automatisé intervient de façon à corriger le pilotage automatique pour une réception de charge et/ou un dépôt de charge.
